# FASCICULE DE BREVET EUROPEEN

(11) **EP 3 411 531 B1**
(45) Date de publication et mention de la délivrance du brevet: **18.03.2020**
(21) Numéro de dépôt: 17706573.7
(22) Date de dépôt: 26.01.2017
(51) Int. Cl.: E02D 23/00, E02D 27/42

(54) **DISPOSITIF MODULAIRE POUR LA FORMATION D'UN POINT D'ANCRAGE AU SOL**
MODULARE VORRICHTUNG ZUR HERSTELLUNG EINES VERANKERUNGSPUNKTES IM BODEN
MODULAR DEVICE FOR CREATING AN ANCHOR POINT IN THE GROUND

(30) Priorité: 01.02.2016 FR 1650777
(43) Date de publication de la demande: 12.12.2018
(73) Titulaire: Marquet, Thierry, 33260 La Teste de Buch (FR); Chevalier, François, 69006 Lyon (FR)
(72) Inventeur: MARQUET, Thierry, 33260 La Teste de Buch (FR)
(74) Mandataire: Ipside
(86) Numéro de dépôt international: PCT/FR2017/050177
(87) Numéro de publication internationale: WO 2017/134370

(56) Documents cités:
- EP-A1- 1 371 784
- US-A- 4 055 321
- US-A- 4 917 543
- US-A1- 2006 248 852
- US-A1- 2015 308 140
- US-A1- 2015 376 857

## Description

### DOMAINE DE L'INVENTION

La présente invention appartient au domaine de l'ancrage d'un objet au sol.

Plus particulièrement, la présente invention appartient au domaine de l'ancrage au sol sans béton.

Plus particulièrement, la présente invention permet de fixer des mâts ou des parties basses d'édifices présentant à leur base une platine de fixation.

### ETAT DE L'ART

Traditionnellement, les ouvrages sont fixés au sol par des fondations, le plus souvent des structures béton utilisées pour ancrer des ouvrages présentant une prise au vent importante ou exigeant une stabilité suffisante.

Une structure de fondation en béton peut être réalisée à l'aide de blocs de béton préfabriqués. Toutefois, une telle solution est limitée en raison des masses devant être transportées et manipulées sur un site. La manipulation des blocs de béton nécessitent par exemple un élévateur hydraulique et un camion de fort tonnage.

Une structure de fondation peut également être réalisée par un béton coulé en place. Dans ce cas, la masse n'est plus réellement une contrainte mais un délai est nécessaire au durcissement du béton, ce qui est fortement susceptible de ralentir voire d'interrompre les travaux.

Par ailleurs, le béton présente d'autres inconvénients :
- il demande beaucoup d'eau et n'est pas écologique,
- en cas de démontage de l'édifice, et en raison des coûts liés à l'extraction des blocs de béton, ces derniers sont fréquemment laissés sur place, engendrant une pollution des sols,
- les cycles de gel et dégel du sol peuvent entraîner des fissures dans le béton pouvant conduire à une oxydation et à une désolidarisation des fers pris dans le béton,
- la qualité d'un béton et sa résistance sont très sensibles à ses conditions de mise en œuvre,
- il est difficile de connaître l'état du béton une fois le bloc enterré.

La solution béton est donc coûteuse, non écologique, et sa pérennité est difficilement contrôlable.

Pour des édifices de dimensions plus modestes ou destinés à un usage temporaire, d'autres structures existent telle que celle exposée dans la demande de brevet européen numéro EP 0 682 152 A1.

Le dispositif présenté dans ce document, destiné à être enterré, comprend deux plaques sensiblement parallèles reliées par une entretoise centrale et perpendiculaire auxdites deux plaques ; les liaisons plaques-entretoise sont renforcées par des goussets répartis sur le pourtour de l'entretoise. Les objets à ancrer sont reliés au dispositif par un poteau traversant une partie creuse de l'entretoise suivant la hauteur du dispositif.

Ce dispositif s'avère adapté pour des édifices de petites dimensions. Lorsqu'un ancrage plus profond est souhaité, il est prévu un élément supplémentaire permettant d'allonger l'entretoise et donc la hauteur totale du dispositif. L'inconvénient de ce dispositif est qu'il nécessite d'être enterré et de réaliser une fouille pouvant être de profondeur importante. Par ailleurs, il n'a pas de poids propre significatif et présente une faible tenue à l'arrachement en particulier dans un sol à faible cohésion, par exemple du sable sec.

Le document US 2015/308140 A1 décrit une structure similaire.

### EXPOSE DE L'INVENTION

Le dispositif d'ancrage de la présente invention propose une alternative économique et écologique aux dispositifs d'ancrage déjà existant, en particulier aux dispositifs d'ancrage enterrés mettant en oeuvre du béton.

Suivant l'invention, le dispositif d'ancrage au sol comporte un élément d'interface auquel doit être fixé un édifice à ancrer au sol, ainsi qu'une structure caissonnée modulaire. L'élément d'interface est fixé à une partie supérieure de la structure caissonnée.

La structure caissonnée comporte :
- un caisson central déterminant un volume creux sensiblement cylindrique résultant de l'assemblage d'au moins trois panneaux de caisson, lesdits panneaux étant maintenus entre eux par des bords verticaux, une face intérieure de chacun des panneaux étant équipée sur chacun de ses bords verticaux de chapes espacées et réparties sur le bord considéré et dont les ouvertures sont alignées pour déterminer un axe vertical, lesdites chapes sur les deux bords verticaux du panneau considéré étant agencées en quinconce de sorte que lorsque deux panneaux sont juxtaposés par un bord vertical, lesdites chapes d'un panneau s'intercalent avec lesdites chapes de l'autre panneau avec les ouvertures respectives alignées, permettant de réaliser ainsi une jonction chape entre lesdits panneaux à l'aide d'un goujon de caisson traversant les ouvertures alignées desdites chapes desdits panneaux ;
- un panneau d'embase fixé à une partie inférieure dudit caisson central de sorte à former un fond au dit caisson central.

Dans une forme de réalisation, la structure caissonnée comporte par ailleurs au moins deux cylindres tampon de section annulaire, un cylindre tampon étant placé sur chacun des goujons de caisson maintenant entre eux les panneaux du caisson central, entre une fixation reliant l'élément de l'interface au caisson central, afin de permettre un ajustement de la flexibilité du dispositif par serrage ou desserrage de ladite fixation.

Dans une forme de réalisation, la structure caissonnée comporte au moins un caisson latéral additionnel rattaché au caisson central, ledit au moins un caisson latéral :
- déterminant un volume creux sensiblement cylindrique résultant de l'assemblage d'au moins trois panneaux, dont un panneau dudit caisson central et au moins deux panneaux additionnels, lesdits au moins trois panneaux étant maintenus entre eux par des bords verticaux ;
- étant fixé à une extrémité inférieure au panneau d'embase.

Dans une forme de réalisation, les au moins trois panneaux du caisson central d'une part et les au moins deux panneaux additionnels de l'au moins un caisson latéral d'autre part sont maintenus entre eux par des jonctions chapes.

Dans une forme de réalisation, chacun des panneaux comprend, sur une face extérieure :
- deux rainures globalement cylindriques d'axe vertical disposées de part et d'autre de ladite face extérieure, parallèlement aux bords verticaux du panneau considéré, et constituant des éléments femelles ;
- des protubérances globalement cylindriques d'axe vertical placées sur les bords verticaux dudit panneau et constituant des éléments mâles ;

Les protubérances d'un panneau peuvent ainsi être insérées dans une des deux rainures d'un autre panneau pour former une liaison mécanique de type pivot glissant.

Dans une forme de réalisation, deux des au moins deux panneaux additionnels sont rattachés au panneau du caisson central chacun par le biais d'une liaison mécanique de type pivot glissant.

Dans une forme de réalisation, les panneaux comportent des trous pré-percés.

Dans une forme de réalisation, au moins un panneau est cintré.

Dans une forme de réalisation, les panneaux sont tous identiques. Le procédé de fabrication des panneaux est donc identique, ce qui permet de limiter les coûts de production.

Dans une forme de réalisation, les panneaux présentent des nervures raidissant la structure caissonnée, ce qui permet une économie de matière pour des performances mécaniques équivalentes à celles de panneaux plus épais non nervurés.

Dans une forme de réalisation, les panneaux sont faits d'un matériau polymère, au moins en partie, par exemple polypropylène ou polyéthylène et matériaux dérivés. Ce type de matériau est plus léger que d'autres matériaux conventionnels de type béton par exemple, facilitant notamment sa mise en œuvre, et est peu sensible à l'acidité des sols, ce qui contribue à la pérennité du dispositif dans un cas de mise en œuvre dans lequel ledit dispositif est enterré.

Par ailleurs, les matériaux polymères présentent une bonne rigidité pour l'ensemble des applications visées.

On entend ici par « matériau présentant une bonne rigidité » un matériau qui ne se déforme pas sensiblement lorsqu'il est soumis aux contraintes mises en jeu dans les applications visées, dans tous les cas le matériau ne sort pas de sa zone d'élasticité.

En outre, une grande majorité des matériaux polymères peut être issue d'un recyclage.

Dans une forme de réalisation, le fond du caisson central est formé par un plateau perforé placé entre ledit caisson central et le plateau d'embase ; lequel présente une ouverture sous ledit plateau perforé ; lesdits caisson central, plateau d'embase et plateau perforé étant maintenus ensemble.

Le plateau perforé permet d'assurer le drainage de l'eau, ou, inversement, d'équilibre la pression hydrostatique entre l'intérieur et l'extérieur du caisson central.

Dans une forme de réalisation, le plateau perforé est fait d'un matériau polymère, tel que par exemple du polyéthylène haute densité ou du nylon..

Dans une forme de réalisation, un tissu poreux à l'eau est placé au-dessus du plateau perforé côté intérieur du caisson central.

Dans une forme de réalisation, le caisson central est fermé à ses deux extrémités, rendant le caisson central étanche et évitant le drainage.

Dans une forme de réalisation, l'élément d'interface comporte une base rigide à laquelle est fixée une rehausse destinée à supporter un système d'accrochage.

Dans une forme de réalisation, l'élément d'interface comporte une platine inférieure constituant la base rigide, et une platine supérieure, lesdites platines étant sensiblement parallèles entre elles et reliées par un ensemble de cloisons formant la rehausse et de goujons d'interface perpendiculaires aux plans desdites platines, lesdits goujons d'interface étant filetés au moins à leurs extrémités.

Dans une forme de réalisation, l'élément d'interface comporte une platine inférieure constituant la base rigide à laquelle est fixée une rehausse tubulaire.

Dans une forme de réalisation, des rondelles anti-vibrations sont placées sur la structure aux points de liaisons entre la structure caissonnée et les autres éléments constitutifs du dispositif.

L'invention concerne également un ensemble comportant un édifice fixé à au moins un dispositif suivant l'invention. L'édifice est relié à l'élément d'interface par l'intermédiaire d'une platine de fixation.

Dans un mode de mise en œuvre, un remplissage du ou des caisson(s) du dispositif est réalisé au moyen d'un remplissage pesant. Le dispositif peut alors être directement posé sur le sol et rempli par exemple avec des sacs de sable ou des galets. Les applications visées sont alors généralement temporaires : manifestations sportives par exemple.

Dans un mode de mise en œuvre, une fouille est creusée au préalable dans le sol dans laquelle le dispositif est placé. Le ou les caissons sont alors remplis avec des éléments du sol extraits lors du creusage de la fouille. Le dispositif est alors enterré au moins partiellement.

Un effort extérieur appliqué sur l'édifice est transmis au dispositif par le biais de l'élément d'interface, il est réparti sur l'ensemble de la structure caissonnée par le biais de l'élément d'interface.

La pression naturelle exercée par les éléments du sol accumulés autour du dispositif, créent une retenue à l'arrachement, à l'enfoncement, à la rotation et à l'inclinaison. Le plateau d'embase permet d'assurer une assise à la structure.

Dans une forme de réalisation, la structure caissonnée comporte au moins un caisson latéral additionnel. La présence du au moins un caisson latéral additionnel permet de répartir davantage les efforts entre les caissons, diminuant ainsi les contraintes subies par chacun des caissons.

L'invention présente donc divers intérêts. Le dispositif suivant l'invention est :
- économique tout d'abord, car la structure caissonnée peut être réalisée à l'aide de matériaux plus légers que du béton, ceci facilite la mise en œuvre et donc limite les coûts d'installation et d'enlèvement ;
- écologique, car la structure caissonnée peut être constituée par exemple tout ou en partie de polyéthylène recyclé, par ailleurs, les coûts bas d'enlèvement permettent d'éviter une pollution des sols ;
- pérenne, car l'utilisation d'un matériau type polymère rend la structure pas ou peu sensible à l'acidité des sols, si le dispositif est enterré.
- modulaire : suivant le cas, notamment la masse de l'édifice ou sa prise au vent, il est possible de rajouter des caissons latéraux pour permettre une meilleure résistance du dispositif aux contraintes.

### BREVE DESCRIPTION DES FIGURES

L'invention sera mieux comprise à la lecture de la description qui suit et à l'examen des figures qui l'accompagnent. Celles-ci ne sont présentées qu'à titre indicatif et nullement limitatif de l'invention.
La Figure 1a est une vue isométrique en vue plongeante d'une forme de réalisation de l'invention supportant un édifice et un détail de la fixation entre un caisson central et un élément d'interface d'une part et entre l'élément d'interface et l'édifice d'autre part.
La Figure 1b est une vue isométrique en contre-plongée de la forme de réalisation de la Figure 1a de l'invention et un détail de la fixation entre le caisson central, un panneau d'embase servant d'appui à l'invention, et une plaque perforée.
La Figure 2 est une vue isométrique d'une deuxième forme de réalisation de l'invention supportant un édifice dans une forme comportant deux caissons latéraux.
La Figure 3a est une vue isométrique de l'élément d'interface dans une première forme de réalisation.
La Figure 3b est une vue isométrique de l'élément d'interface dans une seconde forme de réalisation.
La Figure 4 est une vue isométrique d'un panneau mis en œuvre pour former les caissons.
La Figure 5 est une vue isométrique d'une plaque de fond perforée.
La Figure 6 est une vue isométrique d'une face supérieure d'un panneau d'embase dans une forme de réalisation.
La Figure 7 est une vue isométrique d'une face inférieure du panneau d'embase dans la forme de réalisation représentée sur la Figure 6.
La Figure 8 est une vue isométrique d'une variante de la forme de réalisation de la Figure 1a, dans laquelle l'élément d'interface n'est que partiellement représenté.
La Figure 9a est une représentation schématique en vue de dessus de configurations possibles d'agencement des caissons pour une forme de réalisation dans laquelle le caisson central présente une section carrée, et les caissons latéraux une section triangulaire.
La Figure 9b est une représentation schématique en vue de dessus de configurations possibles d'agencement des caissons pour une forme de réalisation dans laquelle le caisson central et les caissons latéraux présentent une section carrée, et dans une autre forme de réalisation dans laquelle le caisson central présente une section hexagonale, et les caissons latéraux une section triangulaire, les traits pointillés symbolisant les emplacements possibles des caissons latéraux.
La Figure 10 est une vue isométrique de l'élément d'interface dans une forme alternative de réalisation, auquel sont fixés quatre goujons de caisson sur lesquels sont placés des cylindres tampons.
La Figure 11 est un détail de la Figure 10, montrant un goujon de caisson, le cylindre tampon et les écrous associés. L'élément d'interface n'apparaît pas sur ce détail. Les traits pointillés désignent des parties cachées des divers éléments.
La Figure 12 est une vue en coupe verticale d'une forme de réalisation de l'invention correspondant à la forme illustrée sur la Figure 2 dans laquelle l'invention est enterrée.

### DESCRIPTION DETAILLEE

Dans la description, les termes « haut », « bas », « supérieur », « inférieur », « vertical », « horizontal », doivent être compris dans le sens commun qui leur serait donné par un utilisateur du dispositif devant placer ledit dispositif dans ou sur un sol.

Par ailleurs, dans toute la description, des éléments assurant une même fonction, même des élément de forme différente, seront associés à un même numéro de référence.

Les valeurs numériques données dans la description le sont à titre d'exemple et sont non limitatives de l'invention.

Le dispositif suivant l'invention, tel qu'illustré sur la Figure 1a, comporte en partie basse une structure caissonnée 10 et en partie haute un élément d'interface 20 fixé à ladite structure caissonnée 10 à une extrémité supérieure de ladite structure caissonnée.

La structure caissonnée 10 comporte :
- un caisson central 11 déterminant un volume creux 111
- un plateau d'embase 12 sur une face supérieure duquel est fixé ledit caisson central 11

Le caisson central 11 détermine le volume creux de forme générale cylindrique d'axe vertical et est formé par un assemblage de panneaux 15.

Dans l'exemple de réalisation des Figures 1a et 1b, le caisson central 11 comporte quatre panneaux verticaux de mêmes dimensions assemblés entre eux et déterminant une section sensiblement carrée au volume creux 111.

Dans une forme de réalisation non illustrée, les panneaux 15 composant le caisson central 11 sont cintrés. Un caisson central peut ainsi avoir une forme sensiblement cylindrique de section circulaire. Des caissons centraux formés par ce type de panneaux cintrés sont avantageusement mis en œuvre dans des trous de forage.

Une face intérieure de chacun des panneaux 15 constituant le caisson central 11 est équipée sur chacun de ses bords verticaux de chapes 151 espacées et réparties sur le bord considéré et dont les ouvertures sont alignées pour déterminer un axe vertical. En outre, les chapes 151 sur les deux bords verticaux du panneau considéré sont agencées en quinconce de sorte que lorsque deux panneaux identiques sont juxtaposés par un bord vertical, les chapes d'un panneau s'intercalent avec les chapes de l'autre panneau avec les ouvertures respectives alignées.

Cet agencement permet de réaliser une jonction chape entre les deux panneaux par un goujon de caisson 30 qui traverse les ouvertures alignées des chapes des deux panneaux.

Dans la forme de réalisation illustrée, une distance entre deux chapes sur un bord du panneau correspond sensiblement à une hauteur de la chape en vis-à-vis sur l'autre bord de sorte que les chapes dans la jonction réalisée sont sensiblement jointives et forment un assemblage du type charnière à piano particulièrement résistante lorsque le goujon de caisson 30 fileté au moins à ses extrémités est inséré dans les chapes alignées au préalable pour constituer l'assemblage.

Ces jonctions forment donc chacune une colonne composée d'au moins deux matériaux : le matériau des chapes et celui du goujon de caisson 30 les traversant. Préférentiellement les matériaux composant ces jonctions sont de l'acier plein pour les goujons de caisson 30 et du polyéthylène pour les chapes 151, assurant ainsi à ladite jonction de bonnes caractéristiques mécaniques, notamment résistance à la compression, élasticité de traction et élasticité de torsion.

Les panneaux verticaux sont fixés dans une partie basse du caisson central 11 au centre du plateau d'embase 12 en position horizontale, présentant la forme d'une étoile à quatre branches, de sorte à former un fond audit caisson central. Le plateau d'embase 12 assure une stabilité de forme du caisson central et constitue une surface d'appui du dispositif comme il sera compris dans la suite de la description.

Dans l'exemple illustré, des trous d'assemblage 122 sont formés dans le plateau d'embase 12 dans lesquels viennent s'insérer les goujons de caisson 30 pour fixer les panneaux verticaux 15 sur ledit plateau d'embase 12.

Dans une variante de la forme de réalisation de la Figure 1a, variante illustrée sur la Figure 8, les panneaux composant le caisson central comportent des trous pré-percés 112 pour le passage de gaines électriques. Cette forme de réalisation est particulièrement adaptée pour des édifices nécessitant une alimentation électrique, par exemple un candélabre.

L'élément d'interface 20 assure l'interface entre la structure caissonnée 10 et un édifice 91 à fixer.

Il est fixé à une partie haute du caisson central 11 et lui assure une stabilité de forme complémentaire de celle apportée en partie basse par le plateau d'embase 13.

L'élément d'interface 20 est une structure formée d'une base rigide 22 ayant préférentiellement la forme d'une platine, à laquelle est fixée une rehausse 23 destinée à supporter un système d'accrochage, par exemple un système d'arrimage de type goupillage ou une platine traversée par un ensemble de goujons.

Dans l'exemple de réalisation de la Figure 1a, l'élément d'interface 20 comporte une platine supérieure 21 et une platine inférieure 22 sensiblement parallèles entre elles dans l'exemple illustré et fixées ensemble par des cloisons 23 radiales formant une rehausse, et des goujons d'interface 24, suivant une direction axiale perpendiculaire aux plans desdites platines.

La Figure 3a illustre isolé l'élément d'interface mis en œuvre dans l'exemple de réalisation des Figures 1a et 1b.

Avantageusement, les cloisons 23 et les goujons d'interface 24 sont réalisés en métal, compte-tenu des efforts prévisibles à reprendre lors de l'utilisation du dispositif, et sont soudés aux platines.

La platine supérieure 21 reçoit et assure le maintien de l'édifice à fixer par l'intermédiaire des goujons d'interface 24. L'édifice est maintenu à l'élément d'interface 20 par des écrous.

La platine inférieure 22 est traversée par les goujons de caisson 30 au niveau de trous 25 ajustés auxdits goujons de caisson, permettant la fixation du caisson central 11 à l'élément d'interface 20 par des écrous 31 placés sur les extrémités filetées desdits goujons de caisson.

La Figure 3b illustre l'élément d'interface 20 dans une forme alternative de réalisation, dans laquelle ledit élément d'interface comporte une platine inférieure 22 ayant sensiblement la forme d'une étoile à trois branches, et une rehausse 23 tubulaire de section cylindrique. La rehausse 23 est fixée à une extrémité inférieure à la platine inférieure 22, et un système d'arrimage est fixé à une extrémité supérieure de ladite rehausse. Chaque branche de la platine inférieure 22 comporte un trou permettant la fixation de ladite platine à un caisson central 11 de forme adaptée à l'élément d'interface 20.

Dans une variante du premier mode de réalisation, illustrée sur la Figure 1b, le plateau d'embase 12 comporte une ouverture 121 recouverte par un plateau perforé 13 formant le fond du caisson central 11.

Dans ce mode de réalisation, le plateau d'embase 12 présente l'ouverture 121 en son centre. Le plateau perforé 13 est de dimensions supérieures à l'ouverture 121 et est fixé entre le caisson central 11 et le plateau d'embase 12, au-dessus de la partie évidée.

Le fond du caisson central 11 est alors formé par le plateau perforé 13. L'ensemble est traversé par les goujons de caisson 30 du caisson central 11 qui viennent s'insérer dans les trous 122 du plateau d'embase et les trous 131 du plateau perforé, puis serré par des écrous 31 afin d'assurer la fixation.

La Figure 5 est une illustration du plateau perforé dans cette variante de réalisation.

Le plateau perforé permet d'assurer, lorsque le dispositif est utilisé, le drainage de l'eau pouvant s'introduire dans le caisson central, par exemple des eaux de ruissellement ou inversement de permettre un remplissage de l'eau phréatique et ainsi équilibrer les pressions hydrostatiques entre l'intérieur et l'extérieur du caisson.

Avantageusement, il est placé au-dessus du plateau perforé 13, côté intérieur du caisson central, un tissu poreux à l'eau permettant de retenir la terre, par exemple un géotextile épais.

Dans une seconde variante du premier mode de réalisation, une fermeture étanche est mise en œuvre en partie haute du caisson central 11, permettant d'assurer l'étanchéité dudit caisson central 11 une fois le dispositif mis en œuvre.

Suivant un deuxième mode de réalisation, illustré sur la Figure 2, deux caissons latéraux 14 déterminant chacun un volume creux 141 sont agencés sur deux côtés opposés d'un caisson central 11 similaire au caisson central du premier mode et fixés à un plateau d'embase 12.

Chaque caisson latéral 14 détermine un volume creux 141 de forme générale cylindrique d'axe vertical, de section triangulaire, et est formé par un assemblage de panneaux 15.

Un caisson latéral est constitué en partie :
- d'un panneau de base, ledit panneau de base étant l'un des quatre panneaux 15 formant le caisson central 11
- de deux panneaux de côté 15

Dans ce mode de réalisation, les deux caissons latéraux 14 sont réalisés en mettant en œuvre des panneaux 15 de même type et de préférence identiques à ceux constituant le caisson central 11.

Les panneaux 15 comprennent, sur leur face extérieure, deux rainures 152 globalement cylindriques d'axe vertical disposées de part et d'autre de ladite face extérieure, parallèlement aux bords verticaux. Les côtés verticaux des panneaux 15 sont pourvus de protubérances 153 globalement cylindriques d'axe vertical. Les dimensions des rainures 152 et des protubérances 153 sont telles que lesdites protubérances 153 peuvent être insérées dans lesdites rainures 152 pour former une liaison mécanique de type pivot glissant.

Par ailleurs, les rainures 152 et les protubérances 153 sont coordonnées de manière à ne pas gêner la mise en place des liaisons susceptibles de relier deux panneaux 15.

La Figure 4 permet de visualiser les rainures 152 et les protubérances 153 des panneaux 15 dans ce mode de réalisation.

Dans l'exemple de réalisation de la Figure 2, deux panneaux de côté sont rattachés au panneau de base du caisson central chacun par le biais d'une liaison mécanique de type pivot glissant, formée par les rainures 152 du panneau de base et les protubérances 153 des panneaux de côté. Les positions des deux panneaux de côté peuvent alors être ajustées en position verticale et en rotation pour permettre la fixation desdits deux panneaux de côté par le biais de goujons de caisson 30 insérés dans les ouvertures des chapes alignées comme dans la liaison des panneaux du caisson central pour assurer le maintien entre eux desdits deux panneaux de côté.

Chaque caisson latéral 14 est lié à un panneau du caisson central 11. Le plateau d'embase 12 a la forme d'une étoile à quatre branches. Un trou secondaire 123 est disposé à l'extrémité de chacune de ces branches pour recevoir les goujons de caisson 30 insérés dans les ouvertures des chapes alignées des panneaux de côté d'un caisson latéral 14. Des écrous 31 viennent serrer l'ensemble.

Dans ce mode de réalisation, les caissons additionnels formés ont une section sensiblement triangulaire équilatérale résultant de leurs structures formées par trois panneaux similaires.

La forme du caisson central et des caissons latéraux n'est bien sûr pas limitée aux seules formes illustrées. Les caissons central et latéraux peuvent par exemple être formés de panneaux cintrés.

Dans une variante du second mode de réalisation, et de manière similaire à la variante décrite pour le premier mode de réalisation, le fond du caisson central 11 est formé par un plateau d'embase 12 et une plaque perforée 13 pour permettre le drainage de l'eau dudit caisson central 11 ou l'équilibre des pressions hydrostatiques entre l'intérieur et l'extérieur dudit caisson central 11 lorsque le dispositif est mis en place.

Dans cette variante, la fixation des panneaux de côté d'un caisson latéral 14 au plateau d'embase 12 par des écrous surélève légèrement ledit caisson latéral 14, ce qui permet un drainage naturel de l'eau par des bords inférieurs dudit caisson latéral 14.

Dans un mode de mise en œuvre illustré sur la Figure 12, une fois le dispositif suivant l'invention assemblé, ledit dispositif est placé dans une fouille creusée dans le sol et aménagée à cet effet. La fouille doit avoir un fond plat. Il est de préférence recouvert d'une couche de 10cm environ de sable non tassé. La fouille est dans la configuration illustrée suffisamment profonde pour laisser un retrait de 5cm environ entre une platine supérieure 21 de l'élément d'interface 20 et le sol naturel une fois le dispositif installé.

L'horizontalité du dispositif peut alors être vérifiée.

La fouille est ensuite rebouchée en même temps que les caissons sont remplis de sorte que l'ensemble du dispositif est entouré et rempli par des éléments constitutifs du sol 90 par exemple de la terre ou du sable ; le sol est ensuite tassé.

Avantageusement, les éléments constitutifs du sol peuvent être liés par un liant de type hydraulique ou pouzzolanique par exemple, pour permettre un meilleur ancrage du dispositif dans le sol et ainsi permettre au dispositif de supporter des édifices lourds ou de hauteur importante.

La Figure 12 représente le dispositif enterré dans le mode de réalisation de la Figure 2.

Dans la suite, il sera considéré que le sol est constitué de terre, sans toutefois limiter l'utilisation du dispositif à cette seule constitution du sol.

Des goujons d'interface 24 sont les seuls éléments du dispositif à sortir du sol. Un édifice 91 à ancrer au sol, par exemple de type candélabre, sera fixé à l'élément d'interface 20 par le biais d'une platine de fixation traversée par les goujons d'interface 24. L'ensemble pourra être serré par des écrous 31.

Avantageusement, les dimensions de l'élément d'interface 20 sont adaptées selon les normes de fabrication des édifices à ancrer, par exemple norme de fabrication des platines de mât, pour une fixation optimale.

Un effort extérieur exercé sur l'édifice ancré au dispositif est transmis à l'élément d'interface 20, ledit effort extérieur est ensuite réparti sur les goujons de caisson 30 qui répartissent les contraintes sur les caissons.

En particulier, les efforts verticaux subis par l'édifice 91, par exemple son poids, sont transmis essentiellement sur la partie basse des caissons 11, 14 et sur le plateau d'embase 12 du dispositif, tandis que les efforts horizontaux sont transmis essentiellement sur la partie haute du caisson du dispositif.

Ainsi, contrairement aux dispositifs d'ancrage en béton pour lesquels les efforts sont essentiellement repris par une partie haute du dispositif enfoui dans le sol, les efforts subis par un édifice 91 relié à un dispositif selon l'invention est réparti différemment suivant leur direction.

Les jonctions chapes jouent un rôle important dans le dispositif selon l'invention en lui conférant une bonne flexibilité et en permettant ainsi une absorption des efforts transmis de l'édifice 91 au dispositif. On entend par « bonne flexibilité » la propriété qu'a le dispositif à se déformer sous des efforts importants sans sortir de son domaine élastique.

L'élément d'interface 20 est dimensionné sur le plan structurel pour transmettre les efforts qui seront appliqués sur la structure ancrée au sol par le dispositif. En particulier, sa rigidité sera telle que l'élément d'interface 20 ne se déformera pas sensiblement sous les efforts appliqués, en tout cas ledit élément d'interface 20 ne sortira pas de son domaine élastique.

Avantageusement, l'élément d'interface 20 est réalisé en métal tel qu'un acier protégé contre la corrosion.

Avantageusement, des rondelles anti-vibrations sont placées aux points de liaison entre les goujons de caisson 30 et la structure caissonnée 10. La mise en œuvre de ces rondelles anti-vibrations permettra de limiter les vibrations dues par exemple à du vent ou à un roulage des véhicules, lesquelles vibrations sont susceptibles d'endommager le dispositif au niveau des points de liaison.

Le dispositif selon l'invention peut être adapté en fonction des dimensions de l'édifice 91 à y ancrer, typiquement sa masse et ou sa hauteur.

Un cylindre tampon 32 à section annulaire, préférentiellement réalisé en polyuréthane composite, est avantageusement mis en place sur les goujons de caisson 30, tel qu'illustré sur les Figures 10 et 11. Le cylindre tampon 32 est placé en-dessous de la fixation entre goujon de caisson 30 et élément d'interface 20, et séparé d'un écrou de la fixation par une rondelle en acier 33.

Avant son installation, la longueur au repos du cylindre tampon 32 est d'environ 85mm. Lors du montage du dispositif, le cylindre tampon est comprimé de sorte que sa longueur est alors d'environ 80mm.

Le cylindre tampon 32 permet de modifier la flexibilité du dispositif et ainsi d'adapter le dispositif à l'édifice 91 qui doit y être ancré ou à la nature du sol destiné à recevoir ledit édifice. Un serrage important des fixations entre élément d'interface 20 et goujons de caisson 30 permet de réduire l'élasticité en torsion du dispositif, permettant l'installation d'un édifice 91 lourd ou de grande hauteur. De la même manière, un serrage peu important permet d'augmenter l'élasticité en torsion du dispositif, rendant ledit dispositif plus adapté à un édifice 91 léger ou de hauteur peu importante.

La dureté du cylindre tampon (32) est préférentiellement sensiblement égale à 90 Shore A.

Avantageusement, le cylindre tampon est encastré dans la chape supérieure de la jonction chape associée au goujon de caisson 30 sur lequel le cylindre tampon est mis en œuvre. Le cylindre tampon est ainsi protégé mécaniquement et protégé des rayons UV, dans le cas où le dispositif selon l'invention n'est pas destiné à être enterré. Cette disposition permet également d'augmenter la surface de contact du cylindre tampon avec le goujon de caisson 30, et ainsi de mieux répartir les efforts subis par l'édifice.

Le poids de la terre ainsi que la pression qu'elle exerce sur le dispositif, en particulier :
- sur les panneaux 15 des caissons ;
- sur le plateau d'embase 12 ;
créent une retenue à l'arrachement, à l'enfoncement, à la rotation et à l'inclinaison.

Dans un mode simplifié de mise en œuvre, le dispositif n'est pas enterré, ou pas totalement enterré, et tout ou partie de la stabilité de l'ancrage est assurée par le poids du dispositif lorsque les caissons sont remplis d'un matériau pesant.

La mise en œuvre des caissons latéraux 14 permet une meilleure répartition des contraintes d'efforts. Le nombre, la forme et les dimensions relatives des caissons latéraux peuvent être différents des modes de réalisation décrits. Egalement le caisson central peut être de section non carrée et être formé par exemple avec un assemblage de trois ou plus de quatre panneaux verticaux sans s'éloigner de l'invention.

La Figure 9a représente des configurations possibles d'agencement de caissons dans une forme de réalisation comprenant un caisson central 11 de section carrée et au plus quatre caissons latéraux 14 triangulaires. Le nombre de caissons pourra être ajusté en fonction des dimensions de l'édifice à ancrer au sol, en particulier son poids et sa hauteur.

De la même manière, la Figure 9b représente des configurations possibles d'agencement de caisson dans deux formes de réalisation alternatives dans lesquelles respectivement les caissons latéraux sont de section carrée et le caisson central 11 est de section hexagonale.

Avantageusement, les panneaux des caissons seront tous identiques et seront faits d'un matériau polymères, par exemple en polyéthylène. Ce type de matériau présente l'avantage d'être suffisamment rigide, c'est-à-dire qu'il ne se déformera pas sensiblement sous les efforts appliqués, en tout cas ne sortira pas de son domaine élastique. Les polymères sont par ailleurs plus légers et moins fragiles que du béton, moins sensibles également aux attaques chimiques que d'autres matériaux comme des métaux. Ces propriétés limitent :
- le coût d'acheminement et d'installation,
- le temps d'installation,
- les risques d'accidents sur site liés à la mise en œuvre,
- la structure peut donc être enlevée, permettant d'éviter une pollution des sols.

Par ailleurs, un matériau polymère présente d'autres avantages :
- il peut être issu d'un recyclage ;
- il est résistant à l'acidité des sols, il peut donc être enterré longtemps sans subir de dommages préjudiciables à la résistance du dispositif.

Avantageusement, les faces des caissons central 11 et ou latéraux 14 et du panneau d'embase 12 sont nervurées. Ainsi raidis, les panneaux 15 nervurés des caissons 11 et ou latéraux 14 ou du panneau d'embase peuvent présenter des propriétés mécaniques équivalentes à celle de caissons plus épais non nervurés, permettant ainsi un gain de masse et donc une économie de coût, et une manipulation plus aisée desdits panneaux 15.

Dans une forme de réalisation, le caisson central 11 est rempli de terre ou de tout autre élément constitutif du sol dans lequel ledit caisson est enterré, puis fermé à ses deux extrémités afin d'assurer une étanchéité et éviter un drainage.

L'invention est donc une alternative pratique, économique et écologique aux dispositifs d'ancrage existant actuellement sur le marché, notamment les dispositifs en béton.

Elle peut être adaptée à diverses situations, plus ou moins temporaires, par exemple signalisation voirie ou ancrage de constructions diverses, ou, dans une forme de réalisation hors sol, manifestations temporaires par exemple manifestations sportives.

## Revendications

1. Dispositif d'ancrage au sol comportant un élément d'interface (20) auquel doit être fixé un édifice (91) à ancrer au sol, le dispositif comportant une structure caissonnée (10), ledit élément d'interface (20) étant fixé à une partie supérieure de ladite structure caissonnée (10), ladite structure caissonnée (10) comportant :
- un caisson central (11) déterminant un volume creux (111) sensiblement cylindrique résultant de l'assemblage d'au moins trois panneaux (15) de caisson, lesdits panneaux (15) étant maintenus entre eux par des bords verticaux ;
- un panneau d'embase (12) fixé à une partie inférieure dudit caisson central (11) de sorte à former un fond au dit caisson central (11), **caractérisé en ce que** une face intérieure de chacun des panneaux (15) est équipée sur chacun de ses bords verticaux de chapes (151) espacées et réparties sur le bord considéré et dont les ouvertures sont alignées pour déterminer un axe vertical, lesdites chapes (151) sur les deux bords verticaux du panneau (15) considéré étant agencées en quinconce de sorte que lorsque deux panneaux (15) sont juxtaposés par un bord vertical, lesdites chapes (151) d'un panneau s'intercalent avec lesdites chapes (151) de l'autre panneau (15) avec les ouvertures respectives alignées, permettant de réaliser ainsi une jonction chape entre lesdits panneaux (15) à l'aide d'un goujon de caisson (30) traversant les ouvertures alignées desdites chapes (151) desdits panneaux (15).

2. Dispositif selon la revendication 1 **caractérisé en ce que** la structure caissonnée comporte au moins deux cylindres tampon (32) de section annulaire, un cylindre tampon (32) étant placé sur chacun des goujons de caisson (30) maintenant entre eux les panneaux (15) du caisson central (11), entre une fixation reliant l'élément de l'interface (20) au caisson central (11), afin de permettre un ajustement de la flexibilité du dispositif par serrage ou desserrage de ladite fixation.

3. Dispositif selon la revendication 1 ou la revendication 2, **caractérisé en ce que** la structure caissonnée (10) comporte au moins un caisson latéral (14) additionnel rattaché au caisson central (11), ledit au moins un caisson latéral (14) :
- déterminant un volume creux (141) sensiblement cylindrique résultant de l'assemblage d'au moins trois panneaux (15), dont un panneau dudit caisson central (11) et au moins deux panneaux additionnels, lesdits au moins trois panneaux (15) étant maintenus entre eux par des bords verticaux ;
- étant fixé à une extrémité inférieure au panneau d'embase (12).

4. Dispositif selon la revendication 3, **caractérisé en ce que** les au moins trois panneaux (15) du caisson central (11) d'une part et les au moins deux panneaux (15) additionnels de l'au moins un caisson latéral (14) d'autre part sont maintenus entre eux par des jonctions chapes.

5. Dispositif selon la revendication 3 ou la revendication 4, **caractérisé en ce que** chacun des panneaux (15) comprend, sur une face extérieure :
- deux rainures (152) globalement cylindriques d'axe vertical disposées de part et d'autre de ladite face extérieure, parallèlement aux bords verticaux du panneau considéré, et constituant des éléments femelles ;
- des protubérances (153) globalement cylindriques d'axe vertical placées sur les bords verticaux dudit panneau (15) et constituant des éléments mâles ;
lesdites protubérances (153) d'un panneau (15) pouvant ainsi être insérées dans une desdites deux rainures (152) d'un autre panneau (15) pour former une liaison mécanique de type pivot glissant.

6. Dispositif selon la revendication 5, **caractérisé en ce que** deux des au moins deux panneaux additionnels sont rattachés au panneau du caisson central (11) chacun par le biais d'une liaison mécanique de type pivot glissant.

7. Dispositif selon l'une quelconque des revendications précédentes, **caractérisé en ce que** les panneaux (15) comportent des trous pré-percés (112).

8. Dispositif selon l'une quelconque des revendications précédentes **caractérisé en ce qu'**au moins un panneau (15) est cintré.

9. Dispositif selon l'une quelconque des revendications précédentes, **caractérisé en ce que** les panneaux (15) sont tous identiques.

10. Dispositif selon l'une quelconque des revendications précédentes, **caractérisé en ce que** les panneaux (15) présentent des nervures raidissant la structure caissonnée (10).

11. Dispositif selon l'une quelconque des revendications précédentes, **caractérisée en ce que** les panneaux (15)sont faits d'un matériau polymère, au moins en partie.

12. Dispositif selon l'une quelconque des revendications précédentes, **caractérisé en ce que** le fond du caisson central (11) est formé par un plateau perforé (13) placé entre ledit caisson central (11) et le plateau d'embase (12) ; lequel présente une ouverture (121) sous ledit plateau perforé (13) ; lesdits caisson central (11), plateau d'embase (12) et plateau perforé (13) étant maintenus ensemble.

13. Dispositif selon la revendication 12, **caractérisé en ce que** le plateau perforé (13) est fait d'un matériau polymère.

14. Dispositif selon la revendication 12 ou la revendication 13, **caractérisé en ce qu'**un tissu poreux à l'eau est placé au-dessus du plateau perforé (13) côté intérieur du caisson central.

15. Dispositif selon l'une quelconque des revendications 1 à 11, **caractérisé en ce que** le caisson central (11) est fermé à ses deux extrémités.

16. Dispositif selon l'une quelconque des revendications précédentes, **caractérisé en ce que** l'élément d'interface (20) comporte une base rigide (22) à laquelle est fixée une rehausse (23) destinée à supporter un système d'accrochage.

17. Dispositif selon la revendication 16 **caractérisé en ce que** l'élément d'interface (20) comporte une platine inférieure constituant la base rigide (22), et une platine supérieure (21), lesdites platines étant sensiblement parallèles entre elles et reliées par un ensemble de cloisons (23) formant la rehausse et de goujons d'interface (24) perpendiculaires aux plans desdites platines, lesdits goujons d'interface étant filetés au moins à leurs extrémités.

18. Dispositif selon la revendication 16, **caractérisé en ce que** l'élément d'interface (20) comporte une platine inférieure constituant la base rigide (22) à laquelle est fixée une rehausse (23) tubulaire.

19. Dispositif selon l'une quelconque des revendications précédentes, **caractérisé en ce que** des rondelles anti-vibrations sont placées sur la structure aux points de liaisons entre la structure caissonnée (10) et les autres éléments constitutifs du dispositif.

20. Ensemble comportant un édifice (91) fixé à au moins un dispositif suivant l'une des revendications précédentes **caractérisé en ce que** ledit édifice (91) est relié à l'élément d'interface (20) par l'intermédiaire d'une platine de fixation.

## Patentansprüche

1. Vorrichtung zur Verankerung im Boden, ein Schnittstellenelement (20) beinhaltend, an dem ein im Boden zu verankernder Baukörper (91) zu befestigen ist, wobei die Vorrichtung eine Kastenstruktur (10) beinhaltet, wobei das Schnittstellenelement (20) an einem oberen Teil der Kastenstruktur (10) befestigt ist, wobei die Kastenstruktur (10) Folgendes beinhaltet:
- einen zentralen Kasten (11), der ein im Wesentlichen zylindrisches Hohlvolumen (111) bestimmt, das aus der Zusammensetzung von mindestens drei Kastenplatten (15) resultiert, wobei die Platten (15) durch vertikale Ränder aneinander festgehalten werden;
- eine Basisplatte (12), die an einem unteren Teil des zentralen Kastens (11) befestigt ist, um einen Boden des zentralen Kastens (11) zu bilden, **dadurch gekennzeichnet, dass** eine Innenseite jeder der Platten (15) an jedem ihrer vertikalen Ränder mit Gelenkköpfen (151) ausgestattet ist, die am betrachteten Rand beabstandet und verteilt sind, und deren Öffnungen ausgerichtet sind, um eine vertikale Achse zu bestimmen, wobei die Gelenkköpfe (151) an den beiden vertikalen Rändern der betrachteten Platte (15) versetzt zueinander angeordnet sind, sodass, wenn zwei Platten (15) durch einen vertikalen Rand aneinandergelegt sind, sich die Gelenkköpfe (151) einer Platte mit den jeweiligen ausgerichteten Öffnungen in die Gelenkköpfe (151) der anderen Platte (15) einfügen, wodurch ermöglicht wird, somit eine Gelenkkopf-Nahtstelle zwischen den Platten (15) mithilfe eines Kastenbolzens (30) zu realisieren, der durch die ausgerichteten Öffnungen der Gelenkköpfe (151) der Platten (15) hindurchführt.

2. Vorrichtung nach Anspruch 1, **dadurch gekennzeichnet, dass** die Kastenstruktur mindestens zwei Pufferzylinder (32) im ringförmigen Querschnitt beinhaltet, wobei ein Pufferzylinder (32) auf jedem der Kastenbolzen (30), der die Platten (15) des zentralen Kastens (11) aneinander festhält, zwischen einer Befestigung, die das Schnittstellenelement (20) mit dem zentralen Kasten (11) verbindet, platziert wird, um eine Anpassung der Flexibilität der Vorrichtung durch Spannen oder Lösen der Befestigung zu ermöglichen.

3. Vorrichtung nach Anspruch 1 oder Anspruch 2, **dadurch gekennzeichnet, dass** die Kastenstruktur (10) mindestens einen zusätzlichen seitlichen Kasten (14) beinhaltet, der an den zentralen Kasten (11) angehängt ist, wobei der mindestens eine seitliche Kasten (14):
- ein im Wesentlichen zylindrisches Hohlvolumen (141) bestimmt, das aus der Zusammensetzung mindestens dreier Platten (15), davon eine Platte des zentralen Kastens (11) und mindestens zwei zusätzliche Platten, resultiert, wobei die mindestens drei Platten (15) durch vertikale Ränder aneinander festgehalten werden;
- an einem unteren Ende an der Basisplatte (12) befestigt ist.

4. Vorrichtung nach Anspruch 3, **dadurch gekennzeichnet, dass** die mindestens drei Platten (15) des zentralen Kastens (11) einerseits, und die mindestens zwei zusätzlichen Platten (15) des mindestens einen seitlichen Kastens (14) andererseits, durch Gelenkkopf-Nahtstellen aneinander festgehalten werden.

5. Vorrichtung nach Anspruch 3 oder Anspruch 4, **dadurch gekennzeichnet, dass** jede der Platten (15) an einer Außenseite Folgendes umfasst:
- zwei im Allgemeinen zylindrische Nuten (152) mit vertikaler Achse, die beiderseits der Außenseite, parallel zu den vertikalen Rändern der betrachteten Platte angeordnet sind, und Aufnahmeelemente bilden;
- im Allgemeinen zylindrische Vorsprünge (153) mit vertikaler Achse, die an den vertikalen Rändern der Platte (15) platziert sind, und Steckelemente bilden;
wobei die Vorsprünge (153) einer Platte (15) somit in eine der beiden Nuten (152) einer anderen Platte (15) eingeführt werden können, um eine mechanische Verbindung in der Art eines gleitenden Drehgelenks zu bilden.

6. Vorrichtung nach Anspruch 5, **dadurch gekennzeichnet, dass** zwei der mindestens zwei zusätzlichen Platten jeweils anhand einer mechanischen Verbindung in der Art eines gleitenden Drehgelenks an der Platte des zentralen Kastens (11) angebracht sind.

7. Vorrichtung nach einem der vorstehenden Ansprüche, **dadurch gekennzeichnet, dass** die Platten (15) vorgebohrte Löcher (112) beinhalten.

8. Vorrichtung nach einem der vorstehenden Ansprüche, **dadurch gekennzeichnet, dass** mindestens eine Platte (15) gebogen ist.

9. Vorrichtung nach einem der vorstehenden Ansprüche, **dadurch gekennzeichnet, dass** alle Platten (15) identisch sind.

10. Vorrichtung nach einem der vorstehenden Ansprüche, **dadurch gekennzeichnet, dass** die Platten (15) Rippen aufweisen, die die Kastenstruktur (10) versteifen.

11. Vorrichtung nach einem der vorstehenden Ansprüche, **dadurch gekennzeichnet, dass** die Platten (15) mindestens teilweise aus einem Polymermaterial gefertigt sind.

12. Vorrichtung nach einem der vorstehenden Ansprüche, **dadurch gekennzeichnet, dass** der Boden des zentralen Kastens (11) aus einem gelochten Paneel (13) gebildet wird, das zwischen dem zentralen Kasten (11) und der Basisplatte (12) platziert ist; welche eine Öffnung (121) unter dem gelochten Paneel (13) aufweist; wobei der zentrale Kasten (11), die Basisplatte (12) und das gelochte Paneel (13) zusammengehalten werden.

13. Vorrichtung nach Anspruch 12, **dadurch gekennzeichnet, dass** das gelochte Paneel (13) aus einem Polymermaterial gefertigt ist.

14. Vorrichtung nach Anspruch 12 oder Anspruch 13, **dadurch gekennzeichnet, dass** ein für Wasser poröses Gewebe über dem gelochten Paneel (13) auf Seiten der Innenseite des zentralen Kastens platziert ist.

15. Vorrichtung nach einem der Ansprüche 1 bis 11, **dadurch gekennzeichnet, dass** der zentrale Kasten (11) an seinen beiden Enden geschlossen ist.

16. Vorrichtung nach einem der vorstehenden Ansprüche, **dadurch gekennzeichnet, dass** das Schnittstellenelement (20) eine starre Basis (22) beinhaltet, an der ein Aufsatz (23) befestigt ist, der dazu bestimmt ist, ein Anschlagsystem zu tragen.

17. Vorrichtung nach Anspruch 16, **dadurch gekennzeichnet, dass** das Schnittstellenelement (20) eine untere Platine beinhaltet, die die starre Basis (22) bildet, und eine obere Platine (21), wobei die Platinen im Wesentlichen parallel zueinander sind, und durch eine Einheit an Trennwänden (23), die den Aufsatz bilden, und Schnittstellenbolzen (24) senkrecht zu den Ebenen der Platinen verbunden sind, wobei die Schnittstellenbolzen mindestens an ihren Enden mit einem Gewinde versehen sind.

18. Vorrichtung nach Anspruch 16, **dadurch gekennzeichnet, dass** das Schnittstellenelement (20) eine untere Platine, die die starre Basis (22) bildet, beinhaltet, an der ein rohrförmiger Aufsatz (23) befestigt ist.

19. Vorrichtung nach einem der vorstehenden Ansprüche, **dadurch gekennzeichnet, dass** vibrationsdämpfende Unterlegscheiben an Verbindungsstellen zwischen der Kastenstruktur (10) und den anderen Elementen, die die Vorrichtung bilden, auf der Struktur platziert sind.

20. Einheit, einen Baukörper (91) beinhaltend, der an mindestens einer Vorrichtung nach einem der vorstehenden Ansprüche befestigt ist, **dadurch gekennzeichnet, dass** der Baukörper (91) durch eine Befestigungsplatine mit dem Schnittstellenelement (20) verbunden ist.

## Claims

1. A ground anchoring device including an interface element (20) to which a building (91) to be anchored to the ground is to be fastened, the device including a boxed structure (10), said interface element (20) being fastened to an upper part of said boxed structure (10), said boxed structure (10) including:
- a central box (11) determining a substantially cylindrical hollow volume (111) resulting from the assembly of at least three box panels (15), said panels (15) being held together by vertical edges;
- a base panel (12) fastened to a lower part of said central box (11) so as to form a bottom for said central box (11), **characterised in that** an inner face of each of the panels (15) is equipped on each of its vertical edges with yokes (151) spaced apart and distributed over the considered edge and whose openings are aligned to determine a vertical axis, said yokes (151) on the two vertical edges of the considered panel (15) being arranged in a staggered manner so that when two panels (15) are juxtaposed by a vertical edge, said yokes (151) of one panel interdigitate with said yokes (151) of the other panel (15) with the respective openings aligned, thus allowing to make a yoke junction between said panels (15) using a box stud (30) passing through the aligned openings of said yokes (151) of said panels (15).

2. The device according to claim 1 **characterised in that** the boxed structure includes at least two buffer cylinders (32) of annular section, a buffer cylinder (32) being placed on each of the box studs (30) holding the panels (15) of the central box (11) together, between a fastener connecting the interface element (20) to the central box (11), in order to allow adjusting the flexibility of the device by tightening or loosening said fastener.

3. The device according to claim 1 or claim 2, **characterised in that** the boxed structure (10) includes at least one additional lateral box (14) attached to the central box (11), said at least one lateral box (14):
- determining a substantially cylindrical hollow volume (141) resulting from the assembly of at least three panels (15), including one panel of said central box (11) and at least two additional panels, said at least three panels (15) being held together by vertical edges;
- being fastened to a lower end to the base panel (12).

4. The device according to claim 3, **characterised in that** the at least three panels (15) of the central box (11) on the one hand and the at least two additional panels (15) of the at least one lateral box (14) on the other hand are held together by yoke junctions.

5. The device according to claim 3 or claim 4, **characterised in that** each of the panels (15) comprises, on an outer face:
- two generally cylindrical grooves (152) of a vertical axis disposed on either side of said outer face, parallel to the vertical edges of the considered panel, and constituting female elements;
- generally cylindrical protuberances (153) of a vertical axis placed on the vertical edges of said panel (15) and constituting male elements;
said protuberances (153) of a panel (15) being thus insertable into one of said two grooves (152) of another panel (15) to form a mechanical connection of the sliding pivot type.

6. The device according to claim 5, **characterised in that** two of the at least two additional panels are attached to the panel of the central box (11) each by means of a mechanical connection of the sliding pivot type.

7. The device according to any one of the preceding claims, **characterised in that** the panels (15) include pre-drilled holes (112).

8. The device according to any one of the preceding claims, **characterised in that** at least one panel (15) is curved.

9. The device according to any one of the preceding claims, **characterised in that** the panels (15) are all identical.

10. The device according to any one of the preceding claims, **characterised in that** the panels (15) have ribs stiffening the boxed structure (10).

11. The device according to any one of the preceding claims, **characterised in that** the panels (15) are at least partly made of a polymer material.

12. The device according to any one of the preceding claims, **characterised in that** the bottom of the central box (11) is formed by a perforated plate (13) placed between said central box (11) and the base plate (12); which has an opening (121) under said perforated plate (13); said central box (11), base plate (12) and perforated plate (13) being held together.

13. The device according to claim 12, **characterised in that** the perforated plate (13) is made of a polymer material.

14. The device according to claim 12 or claim 13, **characterised in that** a water-porous fabric is placed above the perforated plate (13) on the inner side of the central box.

15. The device according to any one of claims 1 to 11, **characterised in that** the central box (11) is closed at its two ends.

16. The device according to any one of the preceding claims, **characterised in that** the interface element (20) includes a rigid base (22) to which is fastened a riser (23) intended to support an engagement system.

17. The device according to claim 16 **characterised in that** the interface element (20) includes a lower platen constituting the rigid base (22), and an upper platen (21), said platens being substantially parallel to each other and connected by a set of partitions (23) forming the riser and interface studs (24) perpendicular to the planes of said platens, said interface studs being threaded at least at their ends.

18. The device according to claim 16, **characterised in that** the interface element (20) includes a lower platen constituting the rigid base (22) to which is fastened a tubular riser (23).

19. The device according to any one of the preceding claims, **characterised in that** anti-vibration washers are placed on the structure at the connection points between the boxed structure (10) and the other elements constituting the device.

20. An assembly including a building (91) fastened to at least one device according to one of the preceding claims **characterised in that** said building (91) is connected to the interface element (20) via a fastening platen.
